# EUROPÄISCHE PATENTSCHRIFT

(11) **EP 0 062 915 B1**
(45) Veröffentlichungstag und Bekanntmachung des Hinweises auf die Patenterteilung: **21.11.1985**
(21) Anmeldenummer: 82103063.2
(22) Anmeldetag: 08.04.1982
(51) Int. Cl.: A47C 27/15

(54) **Matratze aus Schaumstoff**
Foam mattress
Matelas en matière moussée

(30) Priorität: 10.04.1981 DE 3114662; 20.10.1981 ES 260879 U
(43) Veröffentlichungstag der Anmeldung: 20.10.1982
(73) Patentinhaber: METZELER SCHAUM GMBH, D-87700 Memmingen (DE)
(72) Erfinder: Weckwerth, Ellen, D-8940 Memmingen (DE)
(74) Vertreter: Seibert, Rudolf, Dipl.-Ing.

## Beschreibung

Die Erfindung betrifft eine Matratze aus Schaumstoff mit zwei übereinanderliegenden Schaumstoffplatten.

Eine derartige Matratze ist aus der DE-A-2 405 405 bekannt, bei der die einander zugewandten Flächen der beiden Schaumstoffplatten je eine sägezahnförmige Profilierung mit einer senkrechten und einer schrägen Zahnflanke aufweisen und bei der durch horizontale Verschiebung die beiden Schaumstoffplatten eine unterschiedliche Härte der Matratze einstellbar sein soll. Diese sägezahnförmige Profilierung ist jedoch bei beiden Schaumstoffplatten unterschiedlich, da einmal bei einer Platte sowohl die höchsten als auch die tiefsten Stellen der Profilierung horizontal abgeschnitten sind, und zum anderen bei der anderen Platte lediglich die Spitzen oben abgestumpft sind. Diese Matratze kann zwar durch horizontale Verschiebung der beiden Platten jeweils unterschiedliche Härte aufweisen, gleichzeitig ergibt sich dabei aber auch eine unterschiedliche Höhe der Gesamtmatratze und es besteht die Gefahr eines seitlichen Abrut₋ schens der aufeinanderliegenden schrägen Zahnflanken, so daß damit der angestrebte Effekt einer geringeren Härte bei entsprechender Verschiebung der Platte zueinander wieder zunichte gemacht wird.

Demgegenüber liegt der vorliegenden Erfindung die Aufgabe zugrunde, eine Matratze zu schaffen, die je nach auftretender Belastung selbsttätig eine größere Härte aufweist und somit einen optimalen Liegekomfort bietet.

Zur Lösung dieser Aufgabe ist erfindungsgemäß eine Matratze aus Schaumstoff mit zwei übereinanderliegenden Schaumstoffplatten vorgesehen, die auf ihren einander zugewandten Flächen je eine sich über die gesamte Breite der Matratze erstreckende Profilierung mit jeweils gleichen Abständen von Profilspitzen und Profiltälern aufweisen und die beiden Schaumstoffplatten lose so aufeinandergelegt sind, daß die Profilspitzen der einen Schaumstoffplatte in die Profiltäler der anderen Schaumstoffplatte ragen, wobei die Profilierung beider Schaumstoffplatten entsprechend einer sinusförmigen Wellenlinie verläuft, die Wellenlinie der einen Schaumstoffplatte eine größere Amplitude als die Wellenlinie der anderen Schaumstoffplatte aufweist und die Wellenberge der Schaumstoffplatte mit der Wellenlinie größerer Amplitude mit ihren Spitzen an der tiefsten Stelle der Wellentäler der Schaumstoffplatte mit der Wellenlinie kleinerer Amplitude aufliegen.

Bei einer derartigen Ausbildung der Matratze mit einer Profilierung entsprechend einer sinusförmigen Wellenlinie unterschiedlicher Amplitude an den beiden Schaumstoffplatten berühren sich im unbelasteten Zustand die beiden Schaumstoffplatten nur linienförmig an den Spitzen der Wellenberge der Wellenlinie größerer Amplitude und den Wellentälern der Wellenlinie kleinerer Amplitude, während sich die übrigen Flächen nicht berühren, sondern freie Kanäle zwischen den beiden Schaumstoffplatten bilden. Bei einer Belastung wird nun jeweils entsprechend der aufgebrachten Last die Berührungsfläche zwischen den beiden Schaumstoffplatten stetig zunehmen, da immer mehr Bereiche der oberen und der unteren Platte miteinander in Berührung kommen. Dadurch ergibt sich zunächst eine weiche Federkennlinie, die mit zunehmender Belastung härter wird, bis zu dem Zeitpunkt, wo der Schaum vollständig trägt. Damit wird die Belastung langsam abgefangen, da kontinuierlich immer mehr Schaum miteinander in Eingriff kommt.

Zur weiteren Anpassung an die Belastung ist es darüber hinaus zweckmäßig, wenn die Schaumstoffplatte mit der Wellenlinie kleinerer Amplitude eine größere Stauchhärte als die Schaumstoffplatte mit der Wellenlinie größerer Amplitude aufweist. Darüber hinaus ist es auch möglich, daß die unten liegende Schaumstoffplatte im mittleren Bereich der Hauptbelastung einen Einsatz aus Schaumstoff zusätzlich höherer Stauchhärte aufweist.

Ein weiterer wesentlicher Vorteil der so gestalteten Matratze ergibt sich dadurch, daß bei einem entsprechenden symmetrischen Verlauf der Profilierungen aus einer quaderförmigen Grundplatte durch einen einzigen Schnitt jeweils zwei Oberplatten oder zwei Unterplatten gleicher Profilierung ohne Abfall fertigbar sind.

Anhand schematischen Zeichnungen sind Aufbau und Wirkungsweise einer Matratze nach der Erfindung näher erläutert. Fig. 1 zeigt ein Längsschnitt durch einen Teil der Matratze.

Nachdem dargestellten Ausführungsbeispiel besteht die Matratze 1 aus einer oberen Schaumstoffplatte 2 und einer unteren Schaumstoffplatte 3. Die obere Schaumstoffplatte 2 weist dabei eine wellenförmige Profilierung mit Wellenbergen 4 und Wellentälern 5 auf, während die untere Platte 3 mit einer wellenförmigen Profilierung geringerer Höhe mit den Wellenbergen 6 und den Wellentälern 7 versehen ist. Die beiden Schaumstoffplatten 2 und 3 sind nun so aufeinandergelegt, daß jeweils die Wellenberge 4 bzw. 6 in die Wellentäler 5 bzw. 7 der jeweils gegenüberliegenden Platte ragen. Da nun die untere Platte 3 eine Profilierung geringerer Höhe aufweist, verbleiben zwischen den Wellenbergen 6 dieser unteren Platte und dem Grund der Wellentäler 5 der oberen Platte 2 Hohlkanäle 8, die sich über die gesamte Breite der Matratze 1 erstrecken.

Im allgemeinen ist der Aufbau der Matratze so gewählt, daß die untere Platte 3 eine größere Stauchhärte als die obere Platte 2 - im allgemeinen jedoch bei gleichem Raumgewicht - aufweist.

Bei einer Belastung der Matratze ergibt sich somit eine progressive Federkennlinie, da - entsprechend dem dargestellten Ausführungsbeispiel - zunächst nur die Wellenberge 4 der weicheren Platte 2 tragen. Wenn dann diese Wellenberge 4 soweit zusammengedrückt sind, daß die Wellentäler 5 mit den Wellenbergen 6 der unteren Platte 3 in Berührung kommen, und damit immer mehr Schaumstoff der oberen Platte und der unteren Platte zusammengedrückt wird, ergibt sich somit eine, abhängig von der Form und der Weite der Profilierung, steifer werdende Federung. Wenn schließlich die Kanäle 8 ganz zusammengedrückt sind, trägt das gesamte Schaumstoffmaterial der oberen Platte 2 und das Material der unteren Platte 3. Da insgesamt das Schaumstoffmaterial entsprechend der jeweiligen diskreten Belastung unterschiedlich eingedrückt wird, ergibt sich insgesamt mit einer derartigen Matratze eine optimale punktelastische Abstützung.

Durch die beschriebene Ausbildung der Matratze und die relativ geringen Abstände der Wellenberge bzw. Wellentäler voneinander ist für die volle Wirkungsweise der Matratze auch ein speziell auf die Lage der einzelnen Profilierungen abgestimmter Lattenrost nicht erforderlich, sondern es kann im Grunde jede beliebige Unterlage benutzt werden. Ein weiterer Vorteil dieser Matratze besteht darin, daß durch die dauernde Querschnittsveränderung der Hohlkanäle 8 eine gute Querbelüftung der Matratze gewährleistet ist, so daß ein evtl. Stau von Feuchtigkeit und Wärme sicher vermieden wird.

Um die Wirkungsweise der beiden aufeinanderliegenden Platten 2 und 3 zu optimieren, sind diese Platten nur lose aufeinandergelegt. Zur zusätzlichen Verbindung kann dann lediglich an den Stirnseiten ein querverlaufender Schaumstoffbalken 9 mit den beiden Stirnseiten der Platten 2 und 3 verklebt werden.

Für eine noch härtere Charakteristik der Matratze ist es dabei möglich, insbesondere in den hochbelasteten Bereichen in der unteren Platte 3, etwa zwischen den gestrichelten Linien 10 einen Schaumstoffabschnitt mit noch höherer Stauchhärte und evtl. höherem Raumgewicht einzusetzen.

Durch die symmetrische Profilierung der beiden Platten ist auch eine abfallose Herstellung dieser Matratzen möglich, da dann durch einen einzigen wellenförmigen Schnitt aus einem quaderförmigen Schaumstoffblock jeweils 2 gleichartige Oberplatten 2 bzw. Unterplatten 3 anfallen.

Durch die Verwendung von Schaumstoff unterschiedlicher Stauchhärte gleichen oder unterschiedlichen Raumgewichtes oder aber auch unterschiedlichen Raumgewichtes allein, lassen sich somit auch unterschiedliche Härten und Federkennlinien der Matratze einstellen. Da die Matratze bei gleicher Wirkungsweise beidseitig benutzbar ist, stellt sich dann auch jeweils ein unterschiedliches Härtegefühl ein, je nachdem, ob der Schaumstoff mit der weicheren oder der härteren Stauchhärte oben liegt.

Bei dem in Fig. 2 dargestellten Ausführungsbeispiel, das einen Blick auf die untere Platte 14 einer Matratze 11 zeigt, weisen sowohl die Wellenberge 12 als auch die Wellentäler 13 einen V-förmigen Verlauf auf, wobei die V-Spitzen 15 in der Mitte der Matratzenbreite liegen. Auch hierbei sind die beiden Platten so aufeinandergelegt, daß die Wellenberge der einen Platte in die Wellentäler der anderen Platte ragen. Bei dieser Gestaltung ergeben sich ebenfalls durchgehende Kanäle für eine gute Durchlüftung. Zusätzlich hat diese Matratze noch den Vorteil, daß sie im mittleren Bereich wegen der dort vorhandenen Materialanhäufung härter ist als in den Seitenbereichen. Die Herstellung dieser Matratze ist dabei die gleiche wie bei der mit gerade durchgehender Profilierung.

## Patentansprüche

1. Matratze (1) aus Schaumstoff mit zwei übereinanderliegenden Schaumstoffplatten (2, 3), die auf ihren einander zugewandten Flächen je eine sich über die gesamte Breite der Matratze erstreckende Profilierung mit jeweils gleichen Abständen von Profilspitzen (4, 6) und Profiltälern (5, 7) aufweisen, und die beiden Schaumstoffplatten (2, 3) lose so aufeinandergelegt sind, daß die Profilspitzen (4) der einen Schaumstoffplatte (2) in die Profiltäler (7) der anderen Schaumstoffplatte (3) ragen, wobei die Profilierung beider Schaumstoffplatten (2, 3) entsprechend einer sinusförmigen Wellenlinie verläuft, die Wellenlinie der einen Schaumstoffplatte (2) eine größere Amplitude als die Wellenlinie der anderen Schaumstoffplatte (3) aufweist, und die Wellenberge (4) der Schaumstoffplatte (2) mit der Wellenlinie größerer Amplitude mit ihren Spitzen an der tiefsten Stelle der Wellentäler (7) der Schaumstoffplatte (3) mit der Wellenlinie kleinerer Amplitude aufliegen.

2. Matratze nach Anspruch 1, dadurch gekennzeichnet, daß die Schaumstoffplatte (3) mit der Wellenlinie kleinerer Amplitude eine größere Stauchhärte als die Schaumstoffplatte (2) mit der Wellenlinie größerer Amplitude aufweist.

3. Matratze nach Anspruch 1, dadurch gekennzeichnet, daß beide Schaumstoffplatten (2, 3) an den Stirnseiten mittels eines quer verlaufenden Schaumstoffbalkens (9) miteinander verklebt sind.

4. Matratze nach Anspruch 1, dadurch gekennzeichnet, daß die unten liegende Schaumstoffplatte (3) im mittleren Bereich der Hauptbelastung einen Einsatz (10) aus Schaumstoff zusätzlich höherer Stauchhärte aufweist.

5. Matratze nach einem der Ansprüche 1 bis 4, dadurch gekennzeichnet, daß die wellenförmige Profilierung (12, 13) beider Platten (14) einen in Aufsicht angenähert V-förmigen Verlauf mit der V-Spitze (15) in der Mitte der Plattenbreite aufweist.

## Claims

1. A foam mattress (1) with two foam plates (2, 3) positioned above each other, which respectively have on their surfaces pointing towards each other, a profile extending over the total width of the mattress with equal spacings in each case from the profile tips (4, 6) and profile valleys (5, 7), and the two foam plates (2, 3) are loosely placed on each other such that the profile tips (4) of one foam plate (2) project into the profile valleys (7) of the other foam plate (3), whereby the profile of the two foam plates (2, 3) runs corresponding to a sinus-shaped wavy line, the wavy line of one foam plate (2) having a greater amplitude than the wavy line of the other foam plate (3), and the wave peaks (4) of the foam plate (2) with the wavy line of greater amplitude lying with its tips at the deepest point of the wave valleys (7) of the foam plate (3) with the wavy line of smaller amplitude.

2. A mattress according to claim 1, characterised in that the foam plate (3) with the wavy line of smaller amplitude has greater resistance to crushing than the foam plate (2) with the wavy line of greater amplitude.

3. A mattress according to claim 1, characterised in that both foam plates (2, 3) are adhered to each other on the front by means of a perpendicularly-running foam band (9).

4. A mattress according to claim 1, characterised in that the lower foam plate (3) has an insert (10) in the central main stressing area consisting of foam with extra resistance to crushing.

5. A mattress according to one of claims 1 to 4, characterised in that the wavy profile (12, 13) of the two plates (14) has, in a top view, an almost V-shaped course with the V-tip (15) in the centre of the plate width.

## Revendications

1. Matelas en matière mousse comprenant deux plaques de matière mousse (2, 3) superposées, qui présentent chacune, sur les surfaces tournées l'une vers l'autre, un profilage s'étendant sur toute la largeur du matelas avec des intervalles identiques entre les crêtes des profilés (4, 6) et les creux des profilés (5, 7) et les deux plaques de matière mousse (2, 3) sont placées simplement l'une sur l'autre de manière à ce que les crêtes du profilé (4) de l'une des plaques de matière mousse (2) font saillie dans les creux du profilé (7) de l'autre plaque de matière mousse, le profilage des deux plaques de matière mousse (2, 3) s'étendant suivant une ligne ondulée sinusoïdale, la ligne ondulée de l'une des plaques de matière mousse (2) ayant une amplitude plus grande que celle de la ligne ondulée de l'autre plaque de matière mousse (3), et les sommets des ondulations (4) de la plaque de matière mousse (5) ayant la ligne ondulée de plus grande amplitude reposant par ses crêtes sur les endroits les plus bas des creux d'ondulation (7) de la plaque de matière mousse (3) ayant la ligne ondulée de plus petite amplitude.

2. Matelas suivant la revendication 1, caractérisé en ce que la plaque de matière mousse (3), ayant la ligne ondulée de plus petite amplitude, a une dureté à la compression plus grande que la plaque de matière mousse (2) ayant la ligne ondulée de plus grande amplitude.

3. Matelas suivant la revendication 1, caractérisé en ce que deux plaques de matière mousse (2, 3) sont collées l'une à l'autre par les côtés frontaux, au moyen d'une garniture de matière mousse (9) s'étendant transversalement.

4. Matelas suivant la revendication 1, caractérisé en ce que la plaque de matière mousse (3) inférieure présente, dans la région médiane de la charge principale, une pièce rapportée (10) supplémentaire, en matière mousse, de dureté à la compression plus élevée.

5. Matelas suivant l'une des revendications 1 à 4 caractérisé en ce que le profilage ondulé (12, 13) des deux plaques (14) présente en vue en plan une forme sensiblement en V, la pointe (15) du V se trouvant au milieu de la largeur des plaques.
